# EUROPÄISCHE PATENTSCHRIFT

(11) **EP 0 293 647 B1**
(45) Veröffentlichungstag und Bekanntmachung des Hinweises auf die Patenterteilung: **27.12.1991**
(21) Anmeldenummer: 88107594.9
(22) Anmeldetag: 11.05.1988
(51) Int. Cl.: B22D 11/04

(54) **Stranggiesskokille zum kontinuierlichen Giessen von Nichteisenmetallen**
Continuous casting permanent mould for continuously casting of non-ferrous metals
Coquille de coulée pour coulée continue de métaux non ferreux

(30) Priorität: 02.06.1987 DE 3718372
(43) Veröffentlichungstag der Anmeldung: 07.12.1988
(73) Patentinhaber: STOLBERGER METALLWERKE GMBH & CO. KG, D-52222 Stolberg (DE)
(72) Erfinder: Brinkmann, Hans W., Dipl.-Ing., D-5190 Stolberg (DE)

(56) Entgegenhaltungen:
- EP-A- 0 052 947
- AT-B- 212 985
- DE-A- 2 106 634
- DE-A- 2 634 633

## Beschreibung

Die vorliegende Erfindung betrifft eine Stranggießkokille zum kontinuierlichen Gießen von Nichteisenmetallen aus einem ein Kühlmittel führenden äußeren Metallmantel und einem inneren, den Formhohlraum bildenden ein- oder mehrteiligen Graphitkörper.

Solche Stranggießkokillen sind seit langem bekannt ("Handbuch des Stranggießens" von Dr. Herrmann, 1958, S. 592 - 598), sie werden vor allem beim Gießen von Kupfer oder Kupferlegierungen eingesetzt mit dem Ziel, eine Reaktion des Gießwerkstoffes mit dem Werkstoff der den Formhohlraum bildenden Kokillenwandung zu vermeiden. Der Graphitkörper, oft auch als Kokilleneinsatz bezeichnet, kann als zylindrischer Formkörper in einem äußeren z.B. aus Kupfer bestehenden Mantelrohr eingepreßt oder eingeschrumpft sein, er kann aber auch aus einzeln geschichteten Platten bestehen, die die Längs-und Querseiten eines rechteckförmigen Formhohlraumes bilden. Unabhängig von der jeweiligen Ausführungsform der Kokille ist für einen störungsfreien Gießbetrieb und die Erzeugung fehlerfreier Gießprodukte entscheidend, daß die formschlüssige mechanische Verbindung zwischen äußerem Kühlmantel und innerem Graphitkörper gewahrt und der einwandfreie Wärmeübergang zwischen dem Graphitkörper und dem Kühlmedium zur Vermeidung von Wärmestaus sichergestellt ist.

Es hat sich jedoch gezeigt, daß auch eine ordnungsgemäße formschlüssige Einpassung des gegebenenfalls aus Einzelelementen bestehenden Graphitkörpers in den umgebenden Kühlmantel sowie der vorgeschriebene Wärmeübergang zwischen diesen beiden Teilen der Stranggießkokille zum Gießbeginn nicht immer ausreichen, hochwertige Gießprodukte herzustellen. Dies gilt insbesondere für alle die Fälle, bei denen Legierungen, besonders Kupferlegierungen, vergossen werden, die niedrig schmelzende und verdampfende Legierungselemente als Beimengungen aufweisen. Hierzu gehört beispielsweise das Element Zink, das in Kupferbasislegierungen, wie Messing, Neusilber und ähnlichen Legierungen enthalten ist.

Der Erfindung liegt deshalb die Aufgabe zugrunde, eine Stranggießkokille der eingangs erwähnten Art derart auszubilden, daS damit auch solche Legierungen zu Produkten hoher Qualität gegossen werden können, die niedrig schmelzende Beimengungen enthalten.

Gelöst wird diese Aufgabe gemäß der Erfindung dadurch, daß innerhalb des Graphitkörpers eine quer zur Gießrichtung wirkende Diffusionssperre angeordnet ist. Die Erfindung beruht nämlich auf der Erkenntnis, daß die bei Schmelztemperaturen verdampfenden Elemente der Beimengungen durch die Wandung des Graphitkörpers hindurchdiffundieren und auf der angrenzenden Metallfläche des Kühlmantels, etwa einer Kupferplatte, sublimieren, d. h. unmittelbar vor dem gas- oder dampfförmigen Zustand in den festen Zustand übergehen. Dieser Niederschlag führt mit steigender Gießdauer zu einer wachsenden Verschlechterung des Wärmeübergangs und dadurch zu fehlerhaften Gießprodukten, er bedeutet aber auch eine Gefahr für die formschlüssige Verbindung von Graphitmantel und Kühlkörper, so daß mechanische Verformungen des Graphiteinsatzes nicht ausgeschlossen werden können. Wird nun, wie nach der Erfindung vorgesehen, eine Dampfdiffusion durch den Graphitkörper hindurch zu den angrenzenden Metallflächen geringer Temperatur von vornherein ausgeschlossen, ist ein störungsfreier Betrieb der Anlage für beliebige Legierungen auf Nichteisenbasis gewährleistet. Die Diffusionssperre im Graphitkörper selbst hat nämlich zur Folge, daß die beim Stranggießen freiwerdenden Metalldämpfe auf einem Temperaturniveau gehalten werden, das eine Sublimation der Legierungselemente verhindert bzw. auf einen für den Betrieb vernachlässigbaren Wert absenkt.

An sich ist zwar eine Gießform zum kontinuierlichen Gießen eines Barrens bekannt, bei der auf der Graphitauskleidung ein Metall galvanisch niedergeschlagen ist (DE-OS 2106634), diese auf der dem Formhohlraum der Graphitauskleidung abgekehrten Seite angeordnete Metallschicht, die unmittelbar an den Kühlmantel angrenzt und somit auf dessen Temperaturniveau gehalten wird, ist aber gerade nicht geeignet, eine Sublimation von durch die Graphitauskleidung hindurchdiffundierenden Metalldämpfen zu verhindern.

Eine Ausführungsform der Erfindung ergibt sich dadurch, daß die Diffusionssperre aus einer oder mehreren innerhalb des Graphitkörpers oder der Auskleidung angeordneten Metallfolien besteht. Solche Metallfolien, etwa in einer Dicke von 0,010 bis 0,1 mm, vorzugsweise 0,02 bis 0,06 mm, schotten den dem Kühlmantel zugekehrten Bereich des Graphitkörpers gegen eine Dampfdiffusion völlig ab. Die eingangs geschilderten Schwierigkeiten treten nicht mehr auf. Die diffusionsdichte Folie kann aus beliebigem Metall hergestellt sein, eine Kupferfolie hat sich jedoch, beispielsweise aus Korrosions- und montagetechnischen Gründen,als für die Zwecke der Erfindung als am vorteilhaftesten erwiesen.

Besteht der Graphitkörper oder -einsatz nicht aus einem zylindrischen Formteil aus gepreßtem Pulvermaterial, sondern aus quer zur Gießrichtung geschichteten Graphitplatten, dann ist es in Weiterführung der Erfindung zweckmäßig, die Metallfolie oder die entsprechenden Folien jeweils zwischen zwei aneinander-grenzenden Graphitplatten anzuordnen. Aus montagetechnischen Gründen kann es dabei von Vorteil sein, wenn die Metallfolien durch einen Kleber in Lage gehalten sind. Im Markt befindliche geeignete Kleber weisen die hierfür notwendige Wärmeleitfähigkeit und Temperaturbeständigkeit auf.

Eine andere Möglichkeit, innerhalb des Graphitkörpers oder der -auskleidung für eine Diffusionssperre zu sorgen, ist in Durchführung der Erfindung die, wenn im Graphitkörper Metallteilchen eingelagert werden. Diese Metallteilchen können im Graphit eingelagerte Metallspäne sein, aber auch eingelagertes Metallpulver oder entsprechendes Granulat kann hier die Metalldämpfe hindern, in den Bereich des Kühlmantels zu gelangen, um dort zu sublimieren.

Die Metallteichen werden zweckmäßig mit pulverförmigem Graphit zum einstückigen Graphitkörper oder zu einzelnen, später zu einem einzigen Körper zusammenfügbaren Formteilen, wie Platten, Halbzylindern und dergl. verpreßt. Dabei kann es zur Lösung der der Erfindung zugrundeliegenden Aufgabe zweckmäßig sein, daß, bezogen auf den Querschnitt des Graphitkörpers, die Metallteilchen mit dem Graphit in Schichten oder Zonen verpreßt sind.

Die Diffusionssperre nach der Erfindung läßt sich je nach den örtlichen Gegebenheiten und dem Aufbau der jeweiligen Stranggießkokille an im Graphitkörper unterschiedlichen Stellen oder in beliebigen Bereichen anordnen. Als besonders vorteilhaft hat es sich jedoch in Weiterführung des Erfindungsgedankens erwiesen, die Diffusionssperre mindestens im ersten Drittel der Wanddicke des Graphitkörpers oder -einsatzes, bezogen auf den Formhohlraum, anzuordnen. Besteht beispielsweise der Graphitkörper aus zusammengefügten Einzelplatten, dann wird man zweckmäßig so vorgehen, daß mindestens die an den Formhohlraum unmittelbar angrenzenden Platten die Diffusionsschicht aufweisen bzw. beinhalten.

Die Überlegungen, die zur Erfindung geführt haben, bestehen darin, einen Durchtritt der dampfförmigen Metalle durch den Graphitkörper hindurch zu den Bereichen niedrigerer Temperatur zu vermeiden. Die erfindungsgemäße Diffusionssperre, insbesondere in Form einer metallischen Folie führt nun zu einer Anreicherung der Gase oder Dämpfe auf der dem Formhohlraum zugekehrten Seite der Diffusionssperre. Abgesehen davon, daß diese Gasansammlung in einem für eine Sublimation noch nicht geeigneten Temperaturniveau einem weiteren Nachschub flüchtiger Metalle aus der Schmelze Widerstand entgegenbringt, kann man in einer weiteren Ausgestaltung der Erfindung auch Mittel vorsehen, die angesammelten Gase oder Dämpfe ganz oder teilweise nach außen abzuführen. Geeignet hierfür sind z.B. in den Graphitkörper eingepreßte oder zwischen die Platten eingelegte poröse Keramikröhrchen.

Die Erfindung sei an Hand der in den Fig. 1 und 2 als Ausführungsbeispiel dargestellten Stranggießkokille für das Bandstranggießen von zinkhaltigen Kupferlegierungen näher erläutert.

Mit 1 ist ein Warmhalteofen bezeichnet, der die zu vergießende Kupferlegierung als flüssige Schmelze 2 enthält. Am unteren Teil des Warmhalteofens 1 befindet sich ein Auslaß 3, der in die Kokille 4 mündet. Die Kokille 4 ist in üblicher Weise mittels eines nicht dargestellten Kühlers mit Wasser gekühlt, so daß die in der Kokille befindliche Schmelze erstarrt und der Strang im Zuge der Erstarrung weiterer nachfließender Schmelze 2 kontinuierlich oder diskontinuierlich aus der Kokille 4 mittels einer Zieheinrichtung 6 in Pfeilrichtung abgezogen werden kann. Mittels der Trennvorrichtung 7 kann der gegossene Strang 5 in Fertigungslängen zugeschnitten werden.

In einem gegenüber der Fig. 1 vergrößerten Maßstab zeigt die Fig. 2 einen Schnitt durch die Kokille 4. Innerhalb des Mantels 9 läuft Kühlwasser 9 um, die entsprechenden Wasseranschlüsse sind mit 10 und 11 bezeichnet. Der Graphiteinsatz 12, der z.B. aus einzelnen Graphitplatten aufgebaut ist, ist in den Mantel 8 so eingepaßt, daß eine formschlüssige Verbindung im Grenzbereich 13 zwischen dem Graphiteinsatz 12 und dem Mantel 8 besteht. Damit diese Verbindung auch im Laufe des Betriebes nicht gelöst wird und zur einwandfreien Kühlung des schmelzflüssigen Metalles 2 im Bereich der Kokille 4 die Wärmeabfuhr ungestört möglich ist, enthält der Graphiteinsatz 12 die Diffusionssperre 14. Diese Diffusionssperre, hier in Form einer durchgehenden Kupferfolie, ist zweckmäßig, wie auch dargestellt, mehr im inneren Bereich des Graphiteinsatzes 12 angeordnet. Damit befindet sich die Diffusionssperre 14 auf einem gegenüber dem Grenzbereich 13 erhöhten Temperaturniveau, ein Niederschlag flüchtiger Metalldämpfe aus der Schmelze 2 findet nicht oder nur in einem für den Betriebsablauf unerheblichen Maße statt. Eine Diffusion der Metalldämpfe durch den Graphiteinsatz 12 hindurch bis an den Grenzbereich 13 zwischen Einsatz und Mantel 8 ist mit Sicherheit vermieden.

Die als Diffusionssperre wirkende Kupferfolie, aber auch jede andere geeignete Metallfolie kann durch einen Kleber in Lage gehalten werden. Eine andere vorteilhafte Möglichkeit ist nach der Erfindung die, daß die Graphitplatten, zwischen denen die Metallfolie eingebracht ist, durch geeignete Schraubverbindungen formschlüssig zusammengehalten werden.

Die im Betriebszustand dargestellte Kokille 4 zeigt bei 15 etwa den Bereich der noch im flüssigen Zustand befindlichen Schmelze, bei 16 liegt der Bereich, in dem die Schmelze schon teigig und bei 17 der Bereich, in dem die Schmelze erstarrt ist, und demzufolge der Strang 5 aus der Kokille 4 abgezogen werden kann.

## Patentansprüche

1. Stranggießkokille (4) zum kontinuierlichen Gießen von Nichteisenmetallen aus einem ein Kühlmittel führenden äußeren Metallmantel (8) und einem inneren, den Formhohlraum bildenden ein- oder mehrteiligen Graphitkörper (12), **dadurch gekennzeichnet,** daß innerhalb des Graphitkörpers (12) eine quer zur Gießrichtung wirkende Diffusionssperre (14) angeordnet ist.

2. Stranggießkokille (4) nach Anspruch 1, **dadurch gekennzeichnet,** daß die Diffusionssperre (14) aus einer oder mehreren innerhalb des Graphitkörpers angeordneten Metallfolien besteht.

3. Stranggießkokille (4) nach Anspruch 2, **dadurch gekennzeichnet,** daß die Metallfolie eine Dicke von 0,010 bis 0,1 mm, vorzugsweise 0,02 bis 0,06 mm aufweist.

4. Stranggießkokille (4) nach Anspruch 2 oder 3, **dadurch gekennzeichnet,** daß die Metallfolie eine Kupferfolie ist.

5. Stranggießkokille (4) nach Anspruch 2 oder einem der folgenden, bei der der Graphitkörper (12) aus quer zur Gießrichtung geschichteten Graphitplatten besteht, **dadurch gekennzeichnet,** daß die Metallfolie(n) jeweils zwischen zwei aneinandergrenzenden Graphitplatten angeordnet ist (sind).

6. Stranggießkokille (4) nach Anspruch 5, **dadurch gekennzeichnet,** daß die Metallfolie(n) durch einen Kleber gehalten ist (sind).

7. Stranggießkokille (4) nach Anspruch 5, **dadurch gekennzeichnet,** daß die Graphitplatten, zwischen denen die Metallfolie(n) eingebracht ist (sind), durch Schraubverbindungen formschlüssig zusammengehalten werden.

8. Stranggießkokille (4) nach Anspruch 1, **dadurch gekennzeichnet,** daß die Diffusionssperre (14) aus im Graphitkörper (12) eingelagerten Metallteilchen besteht.

9. Stranggießkokille (4) nach Anspruch 8, **dadurch gekennzeichnet,** daß die Metallteilchen im Graphitkörper (12) eingelagerte Metallspäne sind.

10. Stranggießkokille (4) nach Anspruch 8, **dadurch gekennzeichnet,** daß die Metallteilchen im Graphitkörper (12) eingelagertes Metallpulver oder -granulat ist.

11. Stranggießkokille (4) nach Anspruch einem der Ansprüche 8 bis 10, **dadurch gekennzeichnet,** daS die Metallteilchen mit dem pulverförmigen Graphit verpreßt sind.

12. Stranggießkokille (4) nach Anspruch 11, **dadurch gekennzeichnet,** daß die Metallteilchen schichtweise mit dem Graphit verpreßt sind.

13. Stranggießkokille (4) nach einem der Ansprüche 1 bis 12, **dadurch gekennzeichnet,** daß die Diffusionssperre (14) innerhalb des ersten, inneren Drittels der Wanddicke des Graphitkörpers (12) angeordnet ist.

14. Stranggießkokille (4) nach einem der Ansprüche 1 bis 13, wobei der Graphitkörper (12) aus Platten besteht, **dadurch gekennzeichnet,** daß mindestens die an dem Formhohlraum unmittelbar angrenzenden Platten die Diffusionssperre (14) aufweisen.

15. Stranggießkokille (4) nach einem der Ansprüche 1 bis 14, **dadurch gekennzeichnet,** daß der Graphitkörper (12) Kanäle aus porösen Keramikröhrchen aufweist, die die durch die Diffusionssperre (14) in ihrer Bewegung quer zur Gießrichtung behinderten Gase in Gießrichtung aus dem Graphitkörper (12) abführen.

## Claims

1. A continuous casting mould (4) for the continuous casting of non-ferrous metals, comprising an outer metal casing (8) which conducts a coolant and an inner one-piece or multi-piece graphite body (12) which forms the moulding cavity, characterised in that a diffusion barrier (14), which operates transversely to the direction of casting, is arranged inside the graphite body (12).

2. A continuous casting mould (4) as claimed in Claim 1, characterised in that the diffusion barrier (14) comprises one or more metal sheets arranged inside the graphite body.

3. A continuous casting mould (4) as claimed in Claim 2, characterised in that the metal sheet has a thickness of 0.010 to 0.1 mm, preferably 0.02 to 0.06 mm.

4. A continuous casting mould (4) as claimed in Claim 2 or 3, characterised in that the metal sheet is a copper sheet.

5. A continuous casting mould (4) as claimed in Claim 2 or one of the following Claims, wherein the graphite body (12) consists of graphite plates stacked transversely to the direction of casting, characterised in that the metal sheet(s) is(are) arranged between two mutually adjacent graphite plates.

6. A continuous casting mould (4) as claimed in Claim 5, characterised in that the metal sheet(s) is(are) retained by an adhesive.

7. A continuous casting mould (4) as claimed in Claim 5, characterised In that the graphite plates, between which the metal sheet(s) is(are) introduced, are held together in interlocking engagement by screw connections.

8. A continuous casting mould (4) as claimed in Claim 1, characterised in that the diffusion barrier (14) consists of metal particles embedded in the graphite body (12).

9. A continuous casting mould (4) as claimed in Claim 8, characterised in that the metal particles are metal chips embedded in the graphite body (12).

10. A continuous casting mould (4) as claimed in Claim 8, characterised in that the metal particles comprise metal powder or granulate embedded in the graphite body (12).

11. A continuous casting mould (4) as claimed in one of Claims 8 to 10, characterised in that the metal particles are compressed with the powdery graphite.

12. A continuous casting mould (4) as claimed in Claim 11, characterised in that the metal particles are compressed with the graphite in layers.

13. A continuous casting mould (4) as claimed in one of Claims 1 to 12, characterised in that the diffusion barrier (14) is arranged within the first third of the wall thickness of the graphite body (12).

14. A continuous casting mould (4) as claimed in one of Claims 1 to 13, wherein the graphite body (12) is composed of plates, characterised in that at least those plates which are directly adjacent to the moulding cavity are provided with the diffusion barrier (14).

15. A continuous casting mould (4) as claimed in one of Claims 1 to 14, characterised in that the graphite body (12) comprises channels composed of porous ceramic pipes by which the gases, which are inhibited by the diffusion barrier (14) in their movement transversely to the direction of casting, are discharged from the graphite body (12) in the direction of casting.

## Revendications

1. Coquille de coulée en continu (4) pour la coulée en continu de métaux non ferreux, coquille constituée par une enveloppe métallique externe (8) dans laquelle passe un fluide de refroidissement et par un corps en graphite interne (12) en une ou plusieurs parties, constituant l'espace de creux de mise en forme, coquille de coulée en continu caractérisée en ce qu à l'intérieur du corps en graphite (12) est disposé un barrage de diffusion (14) agissant transversalement par rapport à la direction de coulée.

2. Coquille de coulée en continu (4) selon la revendication 1, caractérisée en ce que le barrage de diffusion (14) est constitué par une ou plusieurs feuilles métalliques disposées à l'intérieur du corps en graphite.

3. Coquille de coulée en continu (4) selon la revendication 2, caractérisée en ce que la feuille métallique a une épaisseur de 0,01 à 0,1 mm, de préférence de 0,02 à 0,06 mm.

4. Coquille de coulée en continu (4) selon la revendication 2 ou la revendication 3, caractérisée en ce que la feuille métallique est une feuille de cuivre.

5. Coquille de coulée en continu (4) selon la revendication 2 ou bien une autre des suivantes, coquille dans laquelle, le corps en graphite (12) est constitué par des plaques de graphite superposées transversalement par rapport à la direction de coulée, coquille caractérisée en ce que la feuille métallique ou les feuilles métalliques est disposée ou sont disposées respectivement entre deux plaques de graphite adjacentes.

6. Coquille de coulée en continu (4) selon la revendication 5, caractérisée en ce que la feuille métallique ou les feuilles métalliques, est maintenue ou sont maintenues, par une colle.

7. Coquille de coulée en continu (4) selon la revendication 5, caractérisée en ce que les plaques de graphite entre lesquelles est insérée la feuille métallique ou bien sont insérées les feuilles métalliques, sont maintenues ensemble avec interpénétration de formes par des vis de liaison.

8. Coquille de coulée en continu (4) selon la revendication 1, caractérisée en ce que le barrage de diffusion (14) est constitué par des particules métalliques incluses dans le corps en graphite (12).

9. Coquille de coulée en continu (4) selon la revendication 8, caractérisée en ce que les particules métalliques sont des copeaux métalliques inclus dans le corps en graphite (12).

10. Coquille de coulée en continu (4) selon la revendication 8, caractérisée en ce que les particules métalliques sont constituées par une poudre métallique ou bien des granulés métalliques inclus dans le corps en graphite (12).

11. Coquille de coulée en continu (4) selon une des revendications 8 à 10, caractérisé en ce que les particules métalliques sont pressées avec le graphite pulvérulent.

12. Coquille de coulée en continu (4) selon la revendication 11, caractérisée en ce que les particules métalliques sont pressées par couches avec le graphite.

13. Coquille de coulée en continu (4) selon une des revendications 1 à 12, caractérisée en ce que le barrage de diffusion (14) est disposé à l'intérieur du premier tiers de l'épaisseur de la paroi du corps en graphite (12).

14. Coquille de coulée en continu (4) selon une des revendications 1 à 13, coquille dans laquelle le corps en graphite (12) est constitué par des plaques, caractérisée en ce que, au moins les plaques immédiatement adjacentes à l'espace creux de mise en forme comportent le barrage de diffusion (14).

15. Coquille de coulée en continu (4) selon une des revendications 1 à 14, caractérisée en ce que le corps en graphite (12) comporte des canaux constitués par des tubes de céramique poreuse qui évacuent hors du corps en graphite (12) dans la direction de la coulée, les gaz gênés par le barrage de diffusion (14) dans leur déplacement, transversalement par rapport à la direction de la coulée.
